# FASCICULE DE BREVET EUROPEEN

(11) **EP 3 591 178 B1**
(45) Date de publication et mention de la délivrance du brevet: **10.08.2022**
(21) Numéro de dépôt: 19183350.8
(22) Date de dépôt: 28.06.2019
(51) Int. Cl.: F01D 25/24

(54) **MODULE D'ÉTANCHÉITÉ DE TURBOMACHINE**
ABDICHTUNGSMODUL FÜR TURBOMASCHINE
SEALING MODULE FOR TURBOMACHINE

(30) Priorité: 03.07.2018 FR 1856139
(43) Date de publication de la demande: 08.01.2020
(73) Titulaire: SAFRAN AIRCRAFT ENGINES, 75015 Paris (FR)
(72) Inventeur: MORLIERE, Simon, Nicolas, 77550 Moissy-Cramayel (FR); BEAUQUIN, Nicolas, Jean-Marc, Marcel, 77550 Moissy-Cramayel (FR); MARTET, Renaud, James, 77550 Moissy-Cramayel (FR); MILLIER, Vincent, François, Georges, 77550 Moissy-Cramayel (FR)
(74) Mandataire: Gevers & Orès

(56) Documents cités:
- EP-A1- 1 840 339
- WO-A1-2013/156734
- FR-A1- 3 058 756
- US-A1- 2014 044 528
- US-A1- 2014 186 163

## Description

### DOMAINE TECHNIQUE

La présente invention concerne un module de turbomachine, qui peut être une turbine ou faire partie d'une turbine par exemple.

### ETAT DE L'ART

L'état de l'art comprend notamment les documents US201404452, FR-A1-3 914 350 et WO-A1-2016/024060.

Une turbine de turbomachine comprend un ou plusieurs étages comportant chacun un distributeur formé d'une rangée annulaire de pales fixes portées par un carter de la turbine, et une roue à aubes montée rotative en général en aval du distributeur. La roue est entourée par un anneau d'étanchéité qui est sectorisé et formé par des secteurs qui sont disposés circonférentiellement bout à bout et qui sont accrochés sur le carter de la turbine.

Chaque secteur d'anneau comprend en général un corps à orientation circonférentielle qui porte un revêtement abradable fixé sur la surface interne du corps. Ce revêtement est par exemple du type en nid d'abeille et est destiné à s'user par frottement sur des léchettes externes des aubes de la roue, pour former un joint d'étanchéité à labyrinthe et minimiser les jeux radiaux entre la roue et les secteurs d'anneau.

Chaque secteur d'anneau comprend à ses extrémités amont et aval des moyens d'accrochage sur le carter. Chaque secteur d'anneau peut comprendre à son extrémité amont un crochet circonférentiel qui définit une gorge annulaire dans laquelle est engagé, d'une part, un rail annulaire du carter, et d'autre part, un becquet d'accrochage aval du distributeur situé en amont. Le crochet de l'anneau a en section une forme générale en U ou en C et comprend deux parois circonférentielles coaxiales, respectivement interne et externe, reliées ensemble par une paroi médiane de fond. Le becquet d'accrochage aval du distributeur a une orientation circonférentielle et est maintenu serré radialement contre le rail de carter par l'intermédiaire du crochet circonférentiel amont de l'anneau, dont les parois circonférentielles s'étendent respectivement à l'intérieur du becquet du distributeur et à l'extérieur du rail de carter. Ceci permet de participer au maintien radial du distributeur vis-à-vis du carter.

Il est connu d'utiliser un clinquant annulaire de protection du rail de carter, en particulier contre l'usure et les hautes températures. Ce clinquant peut être sectorisé et comprend alors une rangée annulaire de secteurs de clinquant disposés circonférentiellement bout à bout. Il a en section une forme générale en U ou en C et comprend deux parois circonférentielles coaxiales, respectivement interne et externe, reliées ensemble par une paroi médiane de fond.

Les secteurs de clinquant sont en tôle et permettent d'éviter les contacts directs entre les crochets des secteurs d'anneau et le rail de carter, ce qui permet d'une part de protéger ce dernier contre l'usure par frottement et d'autre part de le protéger thermiquement de l'anneau qui peut être très chaud en fonctionnement du fait de sa proximité avec les gaz de combustion s'écoulant dans la veine de turbine.

Du fait de la sectorisation de l'anneau, les bords longitudinaux des extrémités circonférentielles de deux secteurs adjacents de l'anneau sont en regard l'un de l'autre et sont séparés l'un de l'autre par un jeu circonférentiel à travers lequel des gaz chauds de la veine peuvent passer. Ces gaz chauds ont tendance à chauffer le carter, ce qui est néfaste pour plusieurs raisons. Une des raisons est qu'un chauffage du carter entraînerait une dilatation et une déformation de ce dernier qui risquerait d'altérer les jeux radiaux entre la roue mobile et l'anneau, et donc de diminuer les performances de la turbine. Par ailleurs, ces fuites de gaz ont un impact sur les performances de la turbomachine. Pour ces deux raisons, il est nécessaire d'étanchéifier au maximum les zones inter-secteurs. Une solution connue à ce problème consiste à intercaler des languettes d'étanchéité entre les secteurs d'anneau, qui sont logées dans des fentes des bords longitudinaux précités ses secteurs d'anneau.

Cependant, du fait de la sectorisation du clinquant, les bords longitudinaux des extrémités circonférentielles de deux secteurs adjacents du clinquant sont en regard l'un de l'autre et sont séparés l'un de l'autre par un jeu circonférentiel. Dans la technique actuelle, les jeux circonférentiels entre les secteurs de clinquant peuvent être décalés circonférentiellement par rapport aux jeux circonférentiels entre les secteurs d'anneau, et en particulier par rapport aux jeux circonférentiels entre les crochets des secteurs d'anneau au niveau desquels il n'est pas possible de monter des languettes du type précité pour des raisons d'encombrement notamment. Des gaz chauds peuvent ainsi passer à travers les jeux circonférentiels entre les crochets des secteurs d'anneau et impacter les secteurs de clinquant, ce qui va réchauffer par conduction le rail de carter, et risque donc de réduire sa durée de vie.

Le document WO-A1-2016/024060 propose de décaler circonférentiellement chaque clinquant par rapport au crochet associé de façon à mieux protéger le rail de carter car les gaz qui seraient susceptibles de passer entre les bords des extrémités circonférentielles des secteurs d'anneau sont bloqués par les secteurs de clinquant (du fait de leur décalage circonférentiel vis-à-vis des secteurs d'anneau) et ne parviennent pas jusqu'au rail de carter. Cependant, cette solution ne permet pas de protéger le carter des fuites inter-secteurs qui ont lieu au niveau des parois médianes de fond des crochets de l'anneau.

Le document FR-A1-3 914 350 propose de décaler circonférentiellement le corps du secteur d'anneau, par rapport à son crochet et à son revêtement abradable. Cependant, cette solution n'est applicable que dans le cas où le corps du secteur d'anneau recouvre son crochet, ce qui n'est pas toujours le cas lorsqu'une optimisation de l'intégration est souhaitée. Cette solution entraîne en outre des fuites inter-secteurs au niveau des crochets des secteurs d'anneau

Par ailleurs, les gaz de la veine qui sont susceptibles de chauffer et détériorer le carter s'échappent de la veine en passant à travers un jeu axial entre la périphérie externe de la roue et la périphérie externe du distributeur situé en amont de la roue. Ces gaz traversent ce jeu en passant radialement de l'intérieur vers l'extérieur et pénètrent dans un espace annulaire délimité, à l'amont, par le becquet d'accrochage aval du distributeur, et à l'aval, par une léchette d'étanchéité amont de la roue. Cet espace annulaire est donc le lieu de circulation de gaz de fuite, qui est susceptible de passer à travers les jeux inter-secteurs et d'atteindre le carter.

La présente invention a notamment pour but d'apporter une solution simple, efficace et économique à ce besoin en améliorant notamment la protection thermique du rail de carter dans le cas précité.

### EXPOSE DE L'INVENTION

La présente invention propose ainsi un module d'étanchéité de turbomachine, en particulier d'aéronef, ce module d'étanchéité s'étendant autour d'un axe et comprenant un distributeur fixé à un carter et comportant au moins une pale reliée à une plateforme externe, la plateforme externe comportant un becquet de fixation au carter, le module de turbine comportant en outre une roue à aubes montée rotative à l'intérieur du carter et entourée par un anneau d'étanchéité accroché à ce carter, cet anneau étant sectorisé et comportant une rangée annulaire de secteurs d'anneau disposés de façon à ce que des bords d'extrémité circonférentielle de deux secteurs adjacents soient en regard l'un de l'autre, chaque secteur d'anneau comportant un corps portant un revêtement abradable configuré pour coopérer avec au moins une léchette portée par la roue et un crochet qui s'étend circonférentiellement en étant situé en amont dudit revêtement abradable et qui est configuré pour coopérer avec un rail d'accrochage du carter, ce crochet ayant en section une forme générale en C dont l'ouverture est orientée axialement vers l'amont et destinée à recevoir ledit rail. Selon l'invention, chaque secteur d'anneau comporte en outre un déflecteur qui est disposé en amont dudit revêtement et qui s'étend radialement vers l'intérieur et vers l'amont par rapport à l'axe de façon à ce que son extrémité radialement interne s'étende autour d'une extrémité aval de la plateforme externe du distributeur. Selon l'invention chaque crochet a une étendue circonférentielle identique à celle dudit déflecteur, et les extrémités circonférentielles dudit crochet sont décalées en direction circonférentielle des extrémités circonférentielles dudit déflecteur.

Le déflecteur est ainsi destiné à être situé dans l'espace annulaire précité, entre la périphérie externe de la roue et celle du distributeur situé en amont, et permet de limiter les circulations de gaz dans cet espace. Il permet en particulier de limiter la circulation des gaz de fuite au niveau du crochet amont de chaque secteur d'anneau et donc de réduire le risque de passage de ces gaz dans les jeux inter-secteurs au niveau de leurs crochets. Le carter est ainsi mieux protéger et a une durée de vie optimisée.

Par ailleurs, le décalage des extrémités est avantageux car les gaz qui sont susceptibles de passer radialement de l'intérieur vers l'extérieur à travers les jeux circonférentiels entre les extrémités circonférentielles des déflecteurs, sont bloqués par les crochets qui s'étendent en regard de ces jeux, et les gaz qui sont susceptibles de passer radialement de l'intérieur vers l'extérieur à travers les jeux circonférentiels entre les extrémités circonférentielles des crochets, sont bloqués par les secteurs de déflecteur qui s'étendent en regard de ces jeux. En outre, selon l'invention chaque déflecteur a une étendue circonférentielle identique à celle dudit corps et dudit revêtement, et les extrémités circonférentielles dudit déflecteur sont sensiblement alignées axialement avec celles dudit corps et dudit revêtement, ledit corps comprend à ses extrémités circonférentielles des fentes de logement de languettes d'étanchéité inter-secteurs, et ledit déflecteur comprend à ses extrémités circonférentielles des encoches alignées axialement avec ces fentes de façon à ce que des extrémités axiales amont d'au moins certaines desdites languettes d'étanchéité pénètrent dans ces encoches ; les languettes s'étendent ainsi au plus près du crochet, ce qui optimise l'étanchéité inter-secteurs.

Le module selon l'invention peut comprendre une ou plusieurs des caractéristiques suivantes, prises isolément ou en combinaison les unes avec les autres :
- ledit déflecteur comprend un secteur de tôle annulaire intercalé axialement entre le crochet, d'une part, et le revêtement et/ou corps, d'autre part,
- le secteur de tôle a en section une forme générale en V dont une portion radialement externe s'étend radialement, et dont une portion radialement interne est tronconique et s'étend, d'amont en aval, radialement vers l'intérieur,
- le crochet comprend une paroi médiane de fond qui relie deux parois circonférentielles respectivement radialement interne et externe, la portion radialement externe du secteur de tôle étant intercalée axialement entre la paroi de fond du crochet, et le revêtement et/ou le corps,
- chaque secteur d'anneau comprend à une de ses extrémités circonférentielles au moins une languette d'étanchéité dont l'extrémité axiale amont traverse une encoche du déflecteur et est en appui axial sur un crochet de ce secteur d'anneau, et à l'autre de ses extrémités circonférentielles au moins une languette d'étanchéité dont l'extrémité axiales amont traverse une encoche du déflecteur et est en appui axial sur un crochet d'un secteur d'anneau adjacent.

La présente invention concerne encore une turbomachine, comportant au moins un module d'étanchéité tel que décrit ci-dessus.

### DESCRIPTION DES FIGURES

L'invention sera mieux comprise et d'autres détails, caractéristiques et avantages de l'invention apparaîtront à la lecture de la description suivante faite à titre d'exemple non limitatif et en référence aux dessins annexés, dans lesquels :
- la figure 1 est une demi-vue schématique partielle en coupe axiale d'une turbine de turbomachine ;
- la figure 2 est une demi-vue schématique partielle en coupe axiale d'une autre turbine de turbomachine ;
- la figure 3 est une vue schématique partielle en perspective et à plus grande échelle d'un anneau d'étanchéité de la turbine de la figure 2 ;
- la figure 4 est une demi-vue schématique partielle en coupe axiale d'un module de turbomachine selon l'invention ;
- la figure 5 est une vue schématique en perspective d'un secteur d'anneau d'étanchéité du module de la figure 4 ; et
- les figures 6 et 7 sont des vues schématiques en perspective et à plus grande échelle des jeux inter-secteurs de l'anneau d'étanchéité du module de la figure 4.

### DESCRIPTION DETAILLEE

On se réfère d'abord à la figure 1 qui représente une turbine 10, ici basse-pression, d'une turbomachine telle qu'un turboréacteur ou un turbopropulseur d'avion, cette turbine comportant plusieurs étages (dont un seul est ici représenté) comportant chacun un distributeur 12 formé d'une rangée annulaire de pales fixes portées par un carter 14 de la turbine, et une roue à aubes 16 montée en aval du distributeur 12 et tournant autour d'un axe (non visible) dans un anneau 18 accroché au carter 14.

L'anneau 18 est sectorisé et formé de plusieurs secteurs qui sont portés circonférentiellement bout à bout par le carter 14 de la turbine.

Chaque secteur d'anneau 18 comprend un corps 20 qui s'étend circonférentiellement et un revêtement 22 de matière abradable fixé par brasage et/ou soudage sur la surface radialement interne du corps 20, ce revêtement 22 étant du type en nid d'abeille et étant destiné à s'user par frottement sur des léchettes externes 24 des aubes de la roue 16 pour minimiser les jeux radiaux entre la roue et les secteurs d'anneau 18. Les léchettes 24 sont formées en saillie sur une plateforme externe 16a de la roue 16, la plateforme externe 16a étant reliée à une pale de la roue à aubes.

Chaque secteur d'anneau 18 comprend à son extrémité amont un crochet 32 à section en C ou U qui s'étend circonférentiellement et dont l'ouverture débouche vers l'amont, ce crochet 32 étant engagé axialement depuis l'aval sur un becquet d'accrochage 34 orienté vers l'aval du distributeur 12 qui s'étend circonférentiellement en amont des secteurs d'anneau 18, d'une part, et sur un rail cylindrique 36 du carter 14 sur lequel est accroché ce distributeur, d'autre part. Le becquet 34 a une forme générale en L et est en saillie d'une plateforme 12a du distributeur 12, à laquelle sont reliées au moins une pale du distributeur.

Le crochet 32 de chaque secteur d'anneau 18 comprend deux parois 38 et 40 s'étendant circonférentiellement et vers l'amont, chaque paroi, respectivement radialement externe et radialement interne sont reliées entre elles à leurs extrémités aval par une paroi médiane de fond 42 sensiblement radiale, et qui s'étendent respectivement radialement à l'extérieur et à l'intérieur du rail 36, la paroi interne 40 maintenant radialement le becquet 34 du distributeur contre le rail 36.

Tel qu'illustré en figure 1, le maintien circonférentiel du distributeur 12 est assuré par l'intermédiaire d'un pion anti-rotation 44 qui est porté par le carter 14 et est engagé dans une encoche du distributeur 12. Son maintien axial vers l'aval est assuré par un jonc annulaire 46 fendu qui est monté dans une gorge annulaire 48 du rail 36, qui débouche radialement vers l'intérieur. Dans ce cas, le becquet 34 du distributeur 12 est en appui axial vers l'aval sur le jonc 46 qui est maintenu radialement dans la gorge du rail de carter par la paroi interne 40, qui s'étend radialement à l'intérieur du jonc 46. En variante, la fonction d'arrêt axial du jonc 46 peut être assurée directement par le rail de carter 36.

Les extrémités aval des secteurs d'anneau 18 sont serrées radialement sur un rail cylindrique 30 du carter par le distributeur situé en aval des secteurs d'anneau. Les secteurs d'anneau 18 sont en appui radial vers l'extérieur sur une face cylindrique radialement interne du rail 30 du carter, et vers l'intérieur sur une face cylindrique radialement externe d'un rebord cylindrique 28 du distributeur aval. Les extrémités aval des secteurs d'anneau 18 sont en outre serrées axialement via des ergots sur le rail cylindrique 30.

Pour protéger thermiquement et contre l'usure le rail 36, il est également connu d'utiliser un clinquant annulaire 50 qui est sectorisé et comprend une rangée annulaire de secteurs de clinquant disposés circonférentiellement bout à bout. Il a en section une forme générale en C ou U et comprend deux parois annulaires coaxiales, respectivement interne 52 et externe 54, reliées ensemble par une paroi médiane de fond 56.

Le clinquant 50 est monté sur le rail de carter 36 et sur le becquet 34 du distributeur 12 de sorte que les parois internes 52 des secteurs de clinquant 50 soient intercalées entre les parois internes 40 des crochets 32 des secteurs d'anneau 18, d'une part, et le becquet 34 du distributeur 12 et le jonc annulaire 46, d'autre part, que les parois externes 54 des secteurs de clinquant soient intercalées entre les parois externes 38 des crochets 32 des secteurs d'anneau et le rail de carter 36, et que les parois de fond 56 des secteurs de clinquant soient intercalées entre les parois de fond 42 des crochets des secteurs d'anneau et le rail de carter 36.

Les secteurs de clinquant 50 sont en tôle et permettent d'éviter les contacts directs entre les crochets 32 des secteurs d'anneau 18 et le rail de carter 36, ce qui permet d'une part de protéger ce dernier contre l'usure par frottement et d'autre part de le protéger thermiquement de l'anneau qui peut être très chaud en fonctionnement du fait de sa proximité avec les gaz de combustion s'écoulant dans la veine de turbine.

Pour éviter des fuites de gaz vers le carter 14, il est également connu de monter des languettes d'étanchéité 58 au niveau des jeux circonférentiels inter-secteurs. Les bords longitudinaux des extrémités circonférentielles des secteurs d'anneau comprennent des fentes de montage des languettes 58. Les languettes 58 ont chacune une forme générale allongée et plane et comprennent chacune un bord longitudinal engagé dans une fente du bord d'un secteur d'anneau et un bord longitudinal opposé engagé dans une fente du bord en regard d'un secteur d'anneau adjacent.

La figure 1 représente une première technologie d'anneau d'étanchéité 18 dans lequel le corps 20 et le crochet 32 sont formés d'une seule pièce.

La figure 2 représente une seconde technologie d'anneau d'étanchéité 18 dans lequel le corps 20 et le crochet 32 sont formés de pièces assemblées. Les références utilisées dans la figure 2 sont les mêmes que celles de la figure 1 dans la mesure où elles désignent les mêmes éléments.

La seconde technologie couvre le cas où le crochet 32 est fixé sous le corps, juste en amont du revêtement 22 (comme c'est le cas dans la demande FR-A1-3 914 350), ainsi que le cas où le crochet 32 est fixé en amont du corps, comme c'est le cas dans l'exemple représenté.

En fonctionnement, les gaz de combustion s'écoulent d'amont en aval dans la veine de turbine, à travers les pales des distributeurs 12 et les aubes mobiles des roues 16. La périphérie externe de chaque distributeur 12 est séparée par un jeu axial J de la périphérie externe de la roue 16 adjacente, qui peut être traversé par des gaz de fuite. La coopération des léchettes 24 avec le revêtement abradable 22 limite le passage de ces gaz de fuite d'amont en aval entre la roue 16 et l'anneau 18. Les gaz de fuite circulent alors dans l'espace annulaire E s'étendant radialement entre les plateformes externes 12a, 16a du distributeur 12 et de la roue 16, et axialement entre le becquet aval 34 du distributeur 12 et la léchette amont 24a de la roue 16.

Les languettes 58 limitent le passage des gaz depuis l'espace E radialement vers l'extérieur, au niveau des jeux circonférentiels entre les corps 20 des secteurs d'anneau. Cependant, comme cela est mieux visible à la figure 3, des jeux circonférentiels sont toujours présents entre les crochets 32 et des gaz peuvent passer depuis l'espace E radialement vers l'extérieur, en particulier entre les parois médiane de fond 42 des crochets 32 (flèche F).

Les figures 4 et suivantes représentent un mode de réalisation de l'invention qui permet de résoudre au moins une partie de ces problèmes. Les références utilisées dans la figure 3 sont les mêmes que celles des précédentes figures dans la mesure où elles désignent les mêmes éléments.

L'anneau 18 diffère de celui décrit dans ce qui précède notamment en ce que chaque secteur d'anneau comporte en outre un déflecteur 60 qui est disposé en amont du revêtement 22 et qui s'étend radialement vers l'intérieur par rapport à l'axe précité de façon à ce que son extrémité radialement interne s'étende autour de l'extrémité aval de la plateforme externe 12a du distributeur 12. Dans l'exemple représenté, le déflecteur 60 est formé par une pièce indépendante du crochet 32 et du corps 20, et qui est intercalée axialement entre le crochet 32 situé à l'amont, et le corps 20 et le revêtement 22 situés à l'aval. Le déflecteur 60 peut être formé par un secteur de tôle annulaire.

Le déflecteur 60 a ici une orientation générale incurvée et une forme générale en V. Il comporte ainsi une portion radialement externe 60a s'étendant dans un plan sensiblement perpendiculaire à l'axe précité, et une portion radialement interne 60b qui est tronconique.

La portion 60a est intercalée entre la paroi médiane de fond 42 du crochet 32 et les extrémités amont du corps 20 et du revêtement 22.

La portion 60b s'étend d'aval en amont, radialement vers l'intérieur. Sa périphérie interne définit un diamètre D qui est inférieur aux plus petits diamètres internes D1, D2 du crochet 32 et du revêtement 22. Cette périphérie interne entoure avec ici un faible jeu radial l'extrémité de la plateforme externe 12a du distributeur 12 (figure 4).

Le déflecteur 60 a une étendue circonférentielle autour de l'axe qui est identique à celle du corps 20 et du revêtement 22. Les extrémités circonférentielles du déflecteur 60 sont sensiblement alignées axialement avec celles du corps 20 et du revêtement 22, comme cela est visible à la figure 5.

La figure 5 permet de voir également que le déflecteur 60 comprend à ses extrémités circonférentielles des encoches 62 alignées axialement avec les fentes 64 de logement des languettes 58 d'étanchéité inter-secteurs. Ces encoches 62 sont conçues pour pouvoir être traversées par les languettes 58. Chaque encoche 62 a une hauteur (ou dimension radiale) au moins égale à la hauteur (ou dimension radiale des fentes 64 de logement des languettes), et une largeur (ou dimension circonférentielle) au moins égale à la dimension circonférentielle entre les fonds des deux fentes 64 en regard de logement des languettes.

On notera dans les dessins que le bord longitudinal de chaque extrémité circonférentielle d'un secteur d'anneau peut comprendre deux fentes 64 de logement de deux languettes 58, qui ont des longueurs différentes et s'étendent l'une au-dessus de l'autre en direction radiale. Les extrémités amont des fentes 64 se rejoignent à l'extrémité amont de chaque bord et communiquent toutes les deux avec l'encoche 62, si bien que les deux languettes 58 de chaque bord sont susceptibles de traverser l'encoche 62 (figures 4 et 5). En variante, le bord de chaque extrémité circonférentielle d'un secteur d'anneau pourrait porter qu'une seule languette 58.

Chaque crochet 32 a une étendue circonférentielle identique à celle du déflecteur 60, et les extrémités circonférentielles du crochet 32 sont décalées en direction circonférentielle des extrémités circonférentielles du déflecteur (figure 5). Chaque crochet 32 comprend ainsi une partie d'extrémité circonférentielle 32a qui fait saillie par rapport aux extrémités circonférentielles des autres pièces du secteur d'anneau, et une autre partie d'extrémité circonférentielle 32b qui est en retrait par rapport aux extrémités circonférentielles des autres pièces du secteur d'anneau (figure 5).

Lors du montage de l'anneau 18 sur le carter, on comprend donc que les secteurs d'anneau s'emboiteront circonférentiellement les uns dans les autres (figure 6).

Au niveau de l'extrémité circonférentielle de chaque secteur d'anneau comportant la portion d'extrémité 32a en saillie, les languettes 58 prennent appui axialement sur cette portion d'extrémité (la zone d'appui Z est visible aux figures 6 et 7). Au niveau de l'extrémité circonférentielle de chaque secteur d'anneau comportant la portion d'extrémité 32b en retrait, les languettes 58 prennent appui axialement non pas sur cette portion d'extrémité 32b mais sur la portion d'extrémité 32a du secteur d'anneau adjacent.

Comme on le voit à la figure 4, le déflecteur 60 s'étend dans l'espace E situé entre le crochet 32 et l'extrémité 12 de la plateforme externe 12a du distributeur et le divise en deux parties respectivement amont et aval. Sa forme impose aux gaz de fuite passant à travers le jeu J de s'écouler vers l'aval en direction du joint d'étanchéité à labyrinthe défini par les léchettes 24. Il y a donc moins de risque de circulation de gaz de fuite au niveau des crochets 32 des secteurs d'anneau. Les jeux inter-secteurs au niveau de ces crochets sont par ailleurs rendus étanches du fait du décalage circonférentiel entre les crochets 32 et les déflecteurs 60. L'invention permet ainsi de protéger efficacement le carter 14 et d'améliorer sa durée de vie et d'éviter également des fuites de la veine vers le carter ce qui améliore le rendement de la turbomachine.

## Revendications

1. Module d'étanchéité de turbine de turbomachine, en particulier d'aéronef, ce module d'étanchéité s'étendant autour d'un axe et comprenant un distributeur (12) fixé à un carter (14), le distributeur (12) ayant au moins une pale reliée à une plateforme externe (12a), la plateforme externe (12a) comportant un becquet (34) de fixation au carter (14), le module d'étanchéité comportant en outre une roue (16) à aubes montée rotative à l'intérieur du carter (14) et entourée par un anneau d'étanchéité (18) accroché à ce carter (14), cet anneau d'étanchéité (18) étant sectorisé et comportant une rangée annulaire de secteurs d'anneau disposés de façon à ce que des bords d'extrémité circonférentielle de deux secteurs adjacents soient en regard l'un de l'autre, chaque secteur d'anneau comportant un corps (20) portant un revêtement abradable (22) configuré pour coopérer avec au moins une léchette (24) portée par la roue (16) et un crochet (32) qui s'étend circonférentiellement en étant situé en amont dudit revêtement abradable (22) et qui est configuré pour coopérer avec un rail (36) d'accrochage du carter (14), ce crochet (32) ayant en section une forme générale en C dont l'ouverture est orientée axialement vers l'amont et destinée à recevoir ledit rail (36), chaque secteur d'anneau comporte en outre un déflecteur (60) qui est disposé en amont dudit revêtement et qui s'étend radialement vers l'intérieur et vers l'amont par rapport à l'axe de façon à ce que son extrémité radialement interne s'étende autour d'une extrémité aval de la plateforme externe (12a) du distributeur (12), chaque crochet (32) a une étendue circonférentielle identique à celle dudit déflecteur (60), les extrémités circonférentielles dudit crochet (32) étant décalées en direction circonférentielle des extrémités circonférentielles dudit déflecteur (60), chaque déflecteur (60) a une étendue circonférentielle identique à celle dudit corps (20) et dudit revêtement (22), **caractérisé en ce que** les extrémités circonférentielles dudit déflecteur (60) sont sensiblement alignées axialement avec celles dudit corps (20) et dudit revêtement (22), et **en ce que** ledit corps (20) comprend à ses extrémités circonférentielles des fentes de logement de languettes (58) d'étanchéité inter-secteurs, et **en ce que** ledit déflecteur (60) comprend à ses extrémités circonférentielles des encoches (62) alignées axialement avec ces fentes de façon à ce que des extrémités axiales amont d'au moins certaines desdites languettes d'étanchéité pénètrent dans ces encoches (62).

2. Module d'étanchéité selon la revendication précédente, dans lequel ledit déflecteur (60) comprend un secteur de tôle annulaire intercalé axialement entre le crochet (32), d'une part, et le revêtement (22) et/ou corps (20), d'autre part.

3. Module d'étanchéité selon la revendication précédente, dans lequel le secteur de tôle a en section une forme générale en V dont une portion radialement externe (62a) s'étend radialement, et dont une portion radialement interne (62b) est tronconique et s'étend, d'aval en amont, radialement vers l'intérieur.

4. Module d'étanchéité selon la revendication précédente, dans lequel le crochet (32) comprend une paroi médiane (42) de fond qui relie deux parois respectivement radialement interne (40) et externe (38) qui s'étendent circonférentiellement, la portion radialement externe du secteur de tôle étant intercalée axialement entre la paroi de fond du crochet (32), et le revêtement (22) et/ou le corps (20).

5. Module d'étanchéité selon l'une des revendications précédentes, dans lequel chaque secteur d'anneau comprend à une de ses extrémités circonférentielles au moins une languette d'étanchéité (58) dont l'extrémité axiale amont traverse une encoche (62) du déflecteur (60) et est en appui axial sur un crochet (32) de ce secteur d'anneau, et à l'autre de ses extrémités circonférentielles au moins une languette d'étanchéité dont l'extrémité axiale amont traverse une encoche (62) du déflecteur et est en appui axial sur un crochet d'un secteur d'anneau adjacent.

6. Turbomachine, comportant au moins un module d'étanchéité selon l'une des revendications précédentes.

## Patentansprüche

1. Abdichtungsmodul für Turbomaschine, insbesondere Flugzeug, wobei sich dieses Abdichtungsmodul um eine Achse erstreckt und einen Verteiler (12) umfasst, der an einem Gehäuse (14) festgemacht ist, wobei der Verteiler (12) mindestens ein mit einer äußeren Plattform (12a) verbundenes Blatt aufweist, wobei die äußere Plattform (12a) einen Spoiler (34) zum Festmachen am Gehäuse (14) umfasst, wobei das Abdichtungsmodul weiter ein drehbar montiertes Rad (16) mit Schaufeln innerhalb des Gehäuses (14) umfasst und das von einem Abdichtungsring (18) umgeben ist, der an diesem Gehäuse (14) befestigt ist, wobei dieser Abdichtungsring (18) untergliedert ist und eine ringförmige Reihe von Ringsektoren umfasst, die derart angeordnet sind, dass Umfangsendränder von zwei angrenzenden Sektoren einander zugewandt sind, wobei jeder Ringsektor einen Körper (20) umfasst, der eine abschleifbare Auskleidung (22) trägt, die konfiguriert ist, um mindestens mit einer Lasche (24), die von dem Rad (16) getragen wird, und einem Greifer (32) zusammenzuwirken, der sich in Umfangsrichtung erstreckt, indem er sich stromaufwärts der abschleifbaren Auskleidung (22) befindet und der konfiguriert ist, um mit einer Schiene (36) zum Befestigen des Gehäuses (14) zusammenzuwirken, wobei dieser Greifer (32) im Querschnitt eine allgemeine C-förmige Form aufweist, deren Öffnung axial stromaufwärtig ausgerichtet ist und zum Aufnehmen der Schiene (36) vorgesehen ist, wobei jeder Ringsektor weiter einen Deflektor (60) umfasst, der stromaufwärts der Auskleidung angeordnet und der sich radial nach innen und stromaufwärtig in Bezug auf die Achse derart erstreckt, dass sich sein radial inneres Ende um ein stromabwärtiges Ende der äußeren Plattform (12a) des Verteilers (12) erstreckt, wobei jeder Greifer (32) eine Umfangserstreckung aufweist, die identisch ist zu jener der Deflektors (60), wobei die Umfangsenden des Greifers (32) in Umfangsrichtung von den Umfangsenden des Deflektors (60) versetzt sind, wobei jeder Deflektor (60) eine Umfangserstreckung aufweist, die identisch ist zu jener des Körpers (20) und der Auskleidung (22), **dadurch gekennzeichnet, dass** die Umfangsenden des Deflektors (60) im Wesentlichen mit jenen des Körpers (20) und der Auskleidung (22) axial ausgerichtet sind, und dadurch, dass der Körper (20) an seinen Umfangsenden intersektorielle Schlitze zur Unterbringung von intersektoriellen Abdichtungslaschen (58) umfasst, und dadurch, dass der Deflektor (60) an seinen Umfangsenden Einkerbungen (62) umfasst, die derart axial mit diesen Schlitzen ausgerichtet sind, dass stromaufwärtige axiale Enden mindestens einiger der Abdichtungslaschen in die Einkerbungen (62) eindringen.

2. Abdichtungsmodul nach dem vorstehenden Anspruch, wobei der Deflektor (60) einen ringförmigen Blechsektor umfasst, der axial einerseits zwischen dem Greifer (32) und andererseits der Auskleidung (22) und/oder dem Körper (20) eingeschoben ist.

3. Abdichtungsmodul nach dem vorstehenden Anspruch, wobei der Blechsektor eine allgemeine V-förmige Form aufweist, bei der ein radial äußerer Abschnitt (62a) sich radial erstreckt und bei der ein radial innerer Abschnitt (62b) kegelstumpfförmig ist und sich von stromabwärts nach stromaufwärts radial nach innen erstreckt.

4. Abdichtungsmodul nach dem vorstehenden Anspruch, wobei der Greifer (32) eine mittlere Bodenwand (42) umfasst, die zwei radial innere (40) bzw. äußere (38) Wände verbindet, die sich in Umfangsrichtung erstrecken, wobei der radial äußere Abschnitt des Blechsektors axial zwischen der Bodenwand des Greifers (32) und der Auskleidung (22) und/oder dem Körper (20) eingeschoben ist.

5. Abdichtungsmodul nach einem der vorstehenden Ansprüche, wobei jeder Ringsektor an einem seiner Umfangsenden mindestens eine Abdichtungslasche (58), deren stromaufwärtiges axiales Ende eine Einkerbung (62) des Deflektors (60) durchquert und axial auf einem Greifer (32) dieses Ringsektors aufliegt, und am anderen seiner Umfangsenden mindestens eine Abdichtungslasche umfasst, deren stromaufwärtiges axiales Ende eine Einkerbung (62) des Deflektors durchquert und axial auf einem Greifer eines benachbarten Ringsektors aufliegt.

6. Turbomaschine, umfassend mindestens ein Abdichtungsmodul nach einem der vorstehenden Ansprüche.

## Claims

1. Turbine engine turbine sealing module, in particular for aircraft, this sealing module extending about an axis and comprising a distributor (12) fixed to a casing (14), the distributor (12) having at least one blade connected to an outer platform (12a), the outer platform (12a) comprising a spoiler (34) for fixing to the casing (14), the sealing module further comprising an impeller (16) mounted rotating inside the casing (14) and surrounded by a sealing ring (18) fastened to this casing (14), this sealing ring (18) being sectored and comprising an annular row of ring sectors arranged such that the circumferential end edges of two adjacent sectors are facing each other, each ring sector comprising a body (20) carrying an abradable coating (22) configured to engage with at least one seal lip (24) carried by the impeller (16) and a hook (32) which extends circumferentially by being located upstream of said abradable coating (22) and which is configured to engage with a fastening rail (36) of the casing (14), this hook (32) having, in the cross-section, a general C-shape, of which the opening is axially oriented upstream and intended to receive said rail (36), each ring sector further comprises a deflector (60) which is arranged upstream of said coating and which extends radially inwards and upstream with respect to the axis, such that the radially inward end thereof extends around a downstream end of the outer platform (12a) of the distributor (12), each hook (32) has a circumferential extent identical to that of said deflector (60), the circumferential ends of said hook (32) being offset in the circumferential direction of the circumferential ends of said deflector (60), each deflector (60) has a circumferential extent identical to that of said body (20) and of said coating (22), **characterized in that** the circumferential ends of said deflector (60) are substantially aligned axially with those of said body (20) and of said coating (22) and **in that** said body (20) comprises, at the circumferential ends thereof, slots for housing inter-sector sealing strips (58), and **in that** said deflector (60) comprises, at the circumferential ends thereof, notches (62) aligned axially with these slots such that the upstream axial ends of at least some of said sealing strips enter into these notches (62).

2. Sealing module according to one of the preceding claims, wherein said deflector (60) comprises an annular sheet metal sector inserted axially between the hook (32), on the one hand, and the coating (22) and/or body (20), on the other hand.

3. Sealing module according to the preceding claim, wherein the sheet metal sector has, in the cross-section, a general V-shape, of which a radially outer portion (62a) extends radially, and of which a radially inner portion (62b) is truncated and extends, downstream to upstream, radially inwards.

4. Sealing module according to the preceding claim, wherein the hook (32) comprises a median bottom wall (42) which connects two respectively inner (40) and outer (38) walls which extend circumferentially, the radially outer portion of the sheet metal sector being inserted axially between the bottom wall of the hook (32), and the coating (22) and/or the body (20).

5. Sealing module according to one of the preceding claims,, wherein each ring sector comprises, at one of the circumferential ends thereof, at least one sealing strip (58) of which the axial end passes through a notch (62) of the deflector (60) and axially bears on a hook (32) of this ring sector, and to the other of the circumferential ends thereof, at least one sealing strip of which the upstream axial end passes through a notch (62) of the deflector and axially bears on a hook of an adjacent ring sector.

6. Turbine engine, comprising at least one sealing module according to one of the preceding claims.
